# EUROPÄISCHE PATENTSCHRIFT

(11) **EP 3 649 289 B1**
(45) Veröffentlichungstag und Bekanntmachung des Hinweises auf die Patenterteilung: **11.08.2021**
(21) Anmeldenummer: 18732684.8
(22) Anmeldetag: 06.06.2018
(51) Int. Cl.: E01B 27/16

(54) **VERFAHREN UND VORRICHTUNG ZUM VERDICHTEN EINES GLEISSCHOTTERBETTS**
METHOD AND DEVICE FOR COMPACTING A TRACK BALLAST BED
PROCÉDÉ ET DISPOSITIF POUR COMPACTER UN BALLAST

(30) Priorität: 04.07.2017 AT 2792017
(43) Veröffentlichungstag der Anmeldung: 13.05.2020
(73) Patentinhaber: Plasser & Theurer Export von Bahnbaumaschinen GmbH, 1010 Wien (AT)
(72) Erfinder: PHILIPP, Thomas, 4060 Leonding (AT)
(86) Internationale Anmeldenummer: PCT/EP2018/064849
(87) Internationale Veröffentlichungsnummer: WO 2019/007621

(56) Entgegenhaltungen:
- AT-A1- 517 999
- AT-B- 339 358
- AT-B1- 500 972
- AT-B1- 515 801
- DE-A1- 3 144 485

## Beschreibung

### Gebiet der Technik

Die Erfindung betrifft ein Verfahren zum Verdichten eines Gleisschotterbetts mittels eines Stopfaggregats, das zwei gegenüberliegende Stopfwerkzeuge umfasst, die bei einem Stopfvorgang mit einer Schwingung beaufschlagt in das Gleisschotterbett abgesenkt und mit einer Beistellbewegung aufeinander zubewegt werden. Zudem betrifft die Erfindung eine Vorrichtung zur Durchführung des Verfahrens.

### Stand der Technik

Stopfaggregate zum Unterstopfen von Schwellen sind bereits mehrfach bekannt, wie z. B. durch AT 500 972 B1 oder AT 513 973 B1. Auf die Stopfwerkzeuge einwirkende Vibrationen können entweder mechanisch durch eine Exzenterwelle oder durch hydraulische Impulse in einem Linearmotor erzeugt werden. Dabei können von einem Bediener verschiedene Einstellmöglichkeiten vorgenommen werden. Aus der DE 31 44 485 A1 ist ein Stopfaggregat bekannt, bei dem eine Amplitudenbegrenzung einer seitlichen Verschiebung einer Stopfeinheit vorgegeben werden kann. Eine Einstellung der Vibration der Stopfwerkzeuge ist aus der AT 339 358 B bekannt. Damit ist eine Anpassung der Vibrationsfrequenz, Amplitude und der Vibrationskräfte an die jeweiligen Schotterbedingungen möglich.

AT 515 801 B1 beschreibt ein Verfahren zum Verdichten eines Gleisschotterbettes mittels eines Stopfaggregats, wobei eine Qualitätsziffer für eine Schotterbetthärte ausgewiesen werden soll. Zu diesem Zweck wird eine Beistellkraft eines Beistellzylinders in Abhängigkeit eines Beistellweges erfasst und über einen daraus abgeleiteten Energieverbrauch eine Kennziffer definiert. Allerdings hat diese Kennziffer wenig Aussagekraft, weil ein nicht zu vernachlässigender Energieanteil, der im System verloren geht, keine Berücksichtigung findet. Zudem würde auch die während eines Stopfvorgangs tatsächlich in den Schotter eigebrachte Gesamtenergie keine verlässliche Beurteilung eines Schotterbettzustands erlauben. Außerdem muss für eine Ermittlung einer energieoptimalen Amplitude bzw. Frequenz zuerst der Oberbau identifiziert werden, was sich sehr zeit- und kostenintensiv auf den Stopfvorgang auswirkt.

### Zusammenfassung der Erfindung

Der Erfindung liegt die Aufgabe zugrunde, für ein Verfahren und eine Vorrichtung der eingangs genannten Art eine Verbesserung gegenüber dem Stand der Technik anzugeben.

Erfindungsgemäß wird diese Aufgabe gelöst durch ein Verfahren gemäß Anspruch 1 und eine Vorrichtung gemäß Anspruch 7. Abhängige Ansprüche geben vorteilhafte Ausgestaltungen der Erfindung an.

Das Verfahren zeichnet sich dadurch aus, dass mittels einer Steuerung ein Verlauf zumindest einer variablen Schwingungsgröße in Abhängigkeit einer Eindringdauer in das Gleisschotterbett vorgegeben wird und dass entsprechend dieser vorgegebenen Abhängigkeit die Schwingungsgröße automatisch während eines Eindringvorgangs mit zunehmender Eindringdauer geändert wird, bis eine geforderte Eindringtiefe der Stopfwerkzeuge erreicht wird. Auf diese Weise wird ein energieoptimiertes Eindringen der Stopfwerkzeuge erreicht. Die Schwingungsgröße ändert sich dabei automatisch mit zunehmender Eindringdauer, sodass der Eindringvorgang immer auf die tatsächlichen Schotterbettverhältnisse abgestimmt ist. Dadurch ist vorab kein Identifizieren eines Oberbaus und dessen Bettungshärte bzw. Widerstand notwendig. Aufgrund der Eindringdauer wird einfach ein Rückschluss auf die Bettungshärte gezogen.

In einer einfachen Ausprägung des Verfahrens wird hierzu die Schwingungsgröße mittels einer in einer Steuerung abgespeicherten Tabelle und/oder Kurve verändert. Damit kann mit wenig Rechenleistung eine schnelle Anpassung der Schwingungsgröße erfolgen.

Zudem ist es vorteilhaft, wenn die vorgegebene Abhängigkeit der Schwingungsgröße von der Eindringdauer in Echtzeit verändert wird. Auf diese Weise kann rasch auf besondere Verhältnisse reagiert werden, indem beispielsweise ein schnellerer Anstieg der Schwingungsgröße bei zunehmender Eindringdauer erfolgt. Zudem hat ein Bediener der Arbeitsmaschine jederzeit die Möglichkeit, Vorgaben für einen Stopfvorgang in Echtzeit zu optimieren.

Vorteilhafterweise wird als Schwingungsgröße eine ansteigende Amplitude vorgegeben. Bei einer lockeren Schotterbettung (Neulage) mit geringem Widerstand reicht für das Eindringen der Stopfwerkzeuge eine geringe Amplitude. Bei dieser lockeren Schotterbettung ist keine Erhöhung der Amplitude notwendig. Die Masse des Stopfaggregates reicht aus, um die Stopfwerkzeuge auf eine geforderte Bearbeitungstiefe abzusenken. Bei einer harten Schotterbettung (lange Liegezeit) dauert das Eindringen der Stopfwerkzeuge durch einen höheren Widerstand des Schotters länger. In Abhängigkeit der Eindringdauer wird die Amplitude gesteigert, um dem höheren Eindringwiderstand entgegen zu wirken und diesen zu überwinden.

Eine weitere Verbesserung sieht vor, dass als Schwingungsgröße eine variable Frequenz vorgegeben wird. Eine Abhängigkeit der Frequenz von der Eindringdauer wirkt sich energieoptimierend auf das Stopfaggregat aus. Beispielsweise kann bei einer lockeren Schotterbettung eine geringere Frequenz beibehalten werden. Nur für eine harte Schotterbettung werden die Frequenz und damit die aufzuwendende Energie mit zunehmender Eindringdauer erhöht.

Zudem ist es von Vorteil, wenn die Eindringdauer und eine für das Eindringen in das Gleisschotterbett aufgewendete Energie in einer Auswerteeinrichtung aufgezeichnet werden. Durch ein Aufzeichnen der benötigten Energie bei jedem Eindringvorgang ist eine einfache Dokumentation gegeben, die zur weiteren Optimierung der Wartungsintervalle heranziehbar ist.

Die erfindungsgemäße Vorrichtung zur Durchführung eines der vorgenannten Verfahren umfasst ein Stopfaggregat, das zwei gegenüberliegende Stopfwerkzeuge umfasst, die jeweils über einen Schwenkarm mit einem Beistellantrieb und einem Schwingungsantrieb gekoppelt sind, wobei in einer Steuerung der Vorrichtung eine Abhängigkeit zumindest einer Schwingungsgröße von der Eindringdauer vorgegeben ist.

Dabei ist es vorteilhaft, wenn eine Auswerteeinrichtung zur Aufzeichnung der Eindringdauer und/oder einer aufgewendeten Energie vorgesehen ist. Durch die Aufzeichnung und Auswertung wird eine Energiebilanz des Stopfaggregates weiterführend verbessert.

Eine zusätzliche Weiterbildung der Vorrichtung sieht vor, dass die Steuerung in der Weise lernfähig ausgebildet ist, dass sie vorhergehende aufgezeichnete Stopfvorgänge in einer Energieoptimierung miteinfließen lässt, um die vorgegebene Abhängigkeit der Schwingungsgröße von der Eindringdauer zur Energieoptimierung automatisch anzupassen. Eine intelligente Steuerung kann beispielsweise lernfähig ausgebildet sein, um vorhergehende aufgezeichnete Stopfvorgänge in die Energieoptimierung miteinfließen zu lassen.

Zudem ist es von Vorteil, wenn die Steuerung mit einer Bedieneinheit zum Verändern der vorgegebenen Abhängigkeit der Schwingungsgröße von der Eindringdauer in Echtzeit gekoppelt ist. Somit hat der Bediener bei jedem Stopfvorgang nach wie vor die Möglichkeit, in eine Steuerung des Stopfaggregates und somit den Stopfvorgang einzugreifen.

### Kurze Beschreibung der Zeichnungen

Die Erfindung wird nachfolgend in beispielhafter Weise unter Bezugnahme auf die beigefügten Figuren erläutert. Es zeigen in schematischer Darstellung:

- Fig. 1: Stopfaggregat
- Fig. 2: Diagramm optimiertes Eindringverhalten

### Beschreibung der Ausführungsformen

Fig.1 zeigt ein vereinfacht dargestelltes Stopfaggregat 1 zum Unterstopfen einer Gleisschotterbettung 2 unterhalb von Schwellen 3 eines Gleises 4 mit einem absenkbaren Werkzeugträger 5 und Paaren von zwei gegenüberliegenden Stopfwerkzeugen 6. Jedes Stopfwerkzeug 6 ist über einen Schwenkarm 7 mit einem hydraulischen Beistellantrieb 8 verbunden, welcher zeitgleich als Schwingungsantrieb 9 dient. Der jeweilige Schwenkarm 7 weist eine obere Schwenkachse 10 auf, auf der der Beistellantrieb 8 gelagert ist. Um eine untere Schwenkachse 11 ist der jeweilige Schwenkarm 7 drehbar auf dem Werkzeugträger 5 gelagert. Ein solches Stopfaggregat 1 ist für den Einbau in eine Gleis 4 verfahrbare Gleisstopfmaschine bzw. einen Stopfsatelliten vorgesehen.

In Fig. 2 ist ein Schwingungsverlauf eines Stopfwerkzeugs 6 während eines Eindringvorgangs in einem Diagramm 12 dargestellt. Auf der Abszissenachse ist die Eindringdauer 13 aufgetragen. Die Ordinatenachse gibt Werte für die Schwingungsausschläge 14 (Vibration) der Stopfwerkzeuge 6 an. Eine Hüllkurve 15 der Schwingungsausschläge 14 zeigt einen Verlauf der Schwingungsamplitude 16. Mit dieser Kurve 15 ist im vorliegenden Beispiel die Amplitude 16 als variable Schwingungsgröße in Abhängigkeit der Eindringdauer 13.

Konkret wird in Abhängigkeit der Eindringdauer 13 die Amplitude 16 anhand der Kurve 15 erhöht, bis die geforderte Eindringtiefe erreicht ist (die Amplitude 16 ist eine Funktion der Eindringdauer 13). Auf diese Weise wird abhängig von der Eindringdauer 13 und damit vom Widerstand der Schotterbettung 2 automatisch die energieoptimale Schwingungsamplitude 16 vorgegeben. Es ist vorab kein Identifizieren des Oberbaus und dessen Bettungshärte notwendig. Die in Fig. 2 dargestellte Kurve 15 weißt beispielhaft einen linearen Verlauf auf.

Im Diagramm zeigen zwei vertikale Linien 17, 18 jeweils ein Erreichen der vorgegebenen Eindringtiefe. Die erste vertikale Linie 17 entspricht einer lockeren Schotterbettung 2 mit einem geringen Widerstand. Hier ist der Eindringvorgang bereits nach einer kurzen Eindringdauer 13 unter Beibehaltung einer kleinen Schwingungsamplitude 16 abgeschlossen.

Die zweite vertikale Linie 18 entspricht einer harten Schotterbettung 2 mit großem Widerstand. Über die längere Eindringdauer 13 steigert sich entsprechend der Kurve 15 die Amplitude 16, bis bei einem maximalen Ausschlag der Stopfwerkzeuge 6 der Eindringvorgang abgeschlossen ist. Bei einer härteren Schotterbettung 2 dauert der Eindringvorgang länger und dadurch wird automatisch die optimale Amplitude 16 vorgegeben.

Beispielsweise ist die Kurve 15 als Funktion oder in tabellarischer Form in einem Speicher einer Steuerung 19 hinterlegt. Es können auch mehrere Kurven 15 abgespeichert sein, wobei über eine Bedieneinheit 20 eine Auswahl getroffen oder eine Änderung von Kurvenparametern vorgenommen werden kann. Mit einer intelligenten Steuerung besteht die Möglichkeit, automatisiert in Echtzeit Anpassungen der vorgegebenen Kurve 15 vorzunehmen. Dabei werden beispielsweise aktuell durchgeführte Eindringvorgänge ausgewertet, um den Energieaufwand für das Eindringen der Stopfwerkzeuge 6 zu optimieren. Auch Rückschlüsse auf die Beschaffenheit der Schotterbettung 2 sind möglich.

Die Anpassung der vorgegebenen Kurve 15 kann auch die Form betreffen. Beispielsweise kann ein Anstiegsbeginn 21 und ein Anstiegsende 22 eines linearen Anstiegs der Schwingungsamplitude 16 verschoben werden. Auch nichtlineare Änderungen der Schwingungsgrößen können sinnvoll sein, um in optimaler Weise auf bestehende Bedingungen zu reagieren (z.B. sinusförmiger Anstieg). Zudem sind aufeinander abgestimmte Änderungsvorgaben für die Amplitude 16 und die Frequenz bzw. Periodendauer 23 zweckmäßig, um die Schwingungsbewegung der Stopfwerkzeuge 6 während eines Eindringvorgangs zu optimieren.

Zu diesem Zweck umfasst die Vorrichtung eine mit der Steuerung 19 gekoppelten Auswerteeinrichtung 24. Mittels dieser Auswerteeinrichtung 24 wird beispielsweise die für einen Eindringvorgang notwendige Energie ermittelt. Dabei gilt bei einer hydraulischen Schwingungserzeugung mittels Beistellzylinder für die mechanische Leistung folgende Beziehung: ${P}_{mech} = {p}_{0} . Q$ *p*₀... hydraulischer Versorgungsdruck [bar]
*Q*...notwendiger Volumenstrom der Beistellzylinder $\left[\frac{{m}^{3}}{s}\right] .$

Der Volumenstrom der Beistellzylinder kann mit folgender Formel abgeschätzt werden: $Q = \left({A}_{A}+{A}_{B}\right) . a . f$
*A_{A}...*Große Fläche des Beistellzylinders, [*m*²]
*A_{B}*...Kleine Fläche des Beistellzylinders, [*m*²]
*a*...Amplitude 16 des Beistellzylinders, [m]
*f*... Frequenz der Schwingungsbewegung, $\left[\frac{1}{s}\right]$

Die benötigte Energie für das Eindringen pro Eindringvorgang ergibt sich dann wie folgt: ${W}_{ed} = {\int }_{{t}_{0}}^{{t}_{tauch}} {P}_{mech} . dt = {\int }_{{t}_{0}}^{{t}_{tauch}} {p}_{0} \left({A}_{A}+{A}_{B}\right) a . f . dt$
*t*₀...Beginn der Eindringdauer 13 [s]
*t_{tauch}*...Ende der Eindringdauer 13 [s]

Bei Stopfaggregaten mit einem Exzenterantrieb zur Vibrationserzeugung lässt sich zunächst die Schwingungsfrequenz in der oben beschriebenen Weise vorgeben. Bei Varianten mit verstellbarer Schwingungsamplitude 16 ist auch diese in Abhängigkeit von der Eindringdauer 13 vorgebbar (siehe hierzu die österreichische Patentanmeldung mit dem Aktenzeichen A 60/2017 der Anmelderin oder die Anmeldung AT 517 999 A1).

## Patentansprüche

1. Verfahren zum Verdichten eines Gleisschotterbetts (2) mittels eines Stopfaggregats (1), das zwei gegenüberliegende Stopfwerkzeuge (6) umfasst, die bei einem Stopfvorgang mit einer Schwingung beaufschlagt in das Gleisschotterbett (2) abgesenkt und mit einer Beistellbewegung aufeinander zubewegt werden, **dadurch gekennzeichnet, dass** mittels einer Steuerung (19) ein Verlauf zumindest einer variablen Schwingungsgröße (16, 23) in Abhängigkeit einer Eindringdauer (13) der Stopfwerkzeuge (6) in das Gleisschotterbett (2) vorgegeben wird und dass entsprechend dieser vorgegebenen Abhängigkeit die Schwingungsgröße automatisch während des Eindringvorgangs mit zunehmender Eindringdauer geändert wird, bis eine geforderte Eindringtiefe der Stopfwerkzeuge (6) erreicht wird.

2. Verfahren nach Anspruch 1, **dadurch gekennzeichnet, dass** die Schwingungsgröße (16, 23) mittels einer in der Steuerung (19) abgespeicherten Tabelle und/oder Kurve (15) verändert wird.

3. Verfahren nach Anspruch 1 oder 2, **dadurch gekennzeichnet, dass** die vorgegebene Abhängigkeit der Schwingungsgröße (16, 23) von der Eindringdauer (13) in Echtzeit verändert wird.

4. Verfahren nach einem der Ansprüche 1 bis 3, **dadurch gekennzeichnet, dass** als Schwingungsgröße eine ansteigende Amplitude (16) vorgegeben wird.

5. Verfahren nach einem der Ansprüche 1 bis 4, **dadurch gekennzeichnet, dass** als Schwingungsgröße eine variable Frequenz bzw. Periodendauer (23) vorgegeben wird.

6. Verfahren zum Verdichten eines Gleisschotterbetts nach einem der Ansprüche 1 bis 5, **dadurch gekennzeichnet, dass** die Eindringdauer (13) und eine für das Eindringen in das Gleisschotterbett (2) aufgewendete Energie in einer Auswerteeinrichtung (24) aufgezeichnet werden.

7. Vorrichtung, ausgebildet zur Durchführung eines Verfahrens nach einem der Ansprüche 1 bis 6, mit einem Stopfaggregat (1), das zwei gegenüberliegende Stopfwerkzeuge (6) umfasst, die jeweils über einen Schwenkarm (7) mit einem Beistellantrieb (8) und einem Schwingungsantrieb (9) gekoppelt sind, sowie einer Steuerung (19), **dadurch gekennzeichnet, dass** in der Steuerung (19) der Vorrichtung eine Abhängigkeit zumindest einer Schwingungsgröße (16, 23) von der Eindringdauer (13) vorgegeben ist, derart, dass sich mit zunehmender Eindringdauer (13) der Stopfwerkzeuge (6) in das Gleisschotterbett (2) der Verlauf der Schwingungsgrösse (16, 23) automatisch ändert.

8. Vorrichtung nach Anspruch 7, **dadurch gekennzeichnet, dass** eine Auswerteeinrichtung (24) zur Aufzeichnung der Eindringdauer (13) und/oder einer aufgewendeten Energie vorgesehen ist.

9. Vorrichtung nach Anspruch 7 oder 8, **dadurch gekennzeichnet, dass** die Steuerung (19) in der Weise lernfähig ausgebildet ist, dass sie vorhergehende aufgezeichnete Stopfvorgänge in eine Energieoptimierung miteinfließen lässt, um die vorgegebene Abhängigkeit der Schwingungsgröße (16, 23) von der Eindringdauer (13) zur Energieoptimierung automatisch anzupassen.

10. Vorrichtung nach einem der Ansprüche 7 bis 9, **dadurch gekennzeichnet, dass** die Steuerung (19) mit einer Bedieneinheit (20) zum Verändern der vorgegebenen Abhängigkeit der Schwingungsgröße (16, 23) von der Eindringdauer (13) in Echtzeit gekoppelt ist.

## Claims

1. A method for compaction of a track ballast bed (2) by means of a tamping unit (1) comprising two oppositely positioned tamping tools (6) which, actuated with a vibration, are lowered into the track ballast bed (2) during a tamping operation and moved towards one another with a squeezing motion, **characterized in that** by means of a control system (19) a progression of at least one variable vibration parameter (16, 23) is specified in dependence on a duration of penetration (13) of the tamping tools (6) into the track ballast bed (2) and that according to this prescribed dependence the vibration parameter is changed automatically during a penetration operation with increasing duration of penetration until a required penetration depth of the tamping tools (6) has been reached.

2. A method according to claim 1, **characterized in that** the vibration parameter (16, 23) is changed by way of a chart and/or curve (15) stored in the control system (19).

3. A method according to claim 1 or 2, **characterized in that** the specified dependence of the vibration parameter (16, 23) on the duration of penetration (13) is changed in real time.

4. A method according to one of claims 1 to 3, **characterized in that** an increasing amplitude (16) is specified as vibration parameter.

5. A method according to one of claims 1 to 4, **characterized in that** a variable frequency or period time (23) s specified as vibration parameter.

6. A method for compaction of a track ballast bed according to one of claims 1 to 5, **characterized in that** the duration of penetration (13) and an energy expended for the penetration into the track ballast bed (2) are recorded in an evaluation device (24).

7. A device designed for performing a method according to one of claims 1 to 6, with a tamping unit (1) having two oppositely positioned tamping tools (6) which are each coupled via a pivot arm (7) to a squeezing drive (8) and a vibration drive (9), with a control system (19), **characterized in that** a dependence of at least one vibration parameter (16, 23) on a duration of penetration (13) is specified in the control system (19) of the device in such a way, that with increasing duration of penetration (13) of the tamping tools (6) into the track ballast bed (2) the progression of the vibration parameter (16, 23) changes automatically.

8. A device according to claim 7, **characterized in that** an evaluation device (24) is provided for recording the duration of penetration (13) and/or an energy expended.

9. A device according to claim 7 or 8, **characterized in that** the control system (19) is designed to be capable of learning in order to include previously recorded tamping operations in an energy optimization in order to automatically adapt the specified dependence of the vibration parameter (16, 23) on the duration of penetration (13) for energy optimization.

10. A device according to one of claims 7 to 9, **characterized in that** the control system (19) is coupled to an operating unit (20) for changing in real time the specified dependence of the vibration parameter (16, 23) on the duration of penetration (13).

## Revendications

1. Procédé de compactage d'un lit de ballast de voie (2) au moyen d'un module de bourrage (1), qui comprend deux outils de bourrage opposés (6) qui sont abaissés dans le lit de ballast de voie (2) en étant sollicités avec une oscillation lors d'un processus de bourrage et déplacés l'un vers l'autre avec un mouvement d'adjonction, **caractérisé en ce qu'**un tracé d'au moins une grandeur d'oscillation variable (16, 23) en fonction d'une durée de pénétration (13) des outils de bourrage (6) dans le lit de ballast de voie (2) est prédéfini au moyen d'une commande (19) et qu'en fonction de cette dépendance prédéfinie, la grandeur d'oscillation est automatiquement modifiée pendant le processus de pénétration avec une durée de pénétration croissante jusqu'à ce qu'une profondeur de pénétration requise des outils de bourrage (6) soit atteinte.

2. Procédé selon la revendication 1, **caractérisé en ce que** la grandeur d'oscillation (16, 23) est modifiée au moyen d'un tableau et/ou d'une courbe (15) mémorisé(e) dans la commande (19).

3. Procédé selon la revendication 1 ou 2, **caractérisé en ce que** la dépendance prédéfinie de la grandeur d'oscillation (16, 23) de la durée de pénétration (13) est modifiée en temps réel.

4. Procédé selon une des revendications 1 à 3, **caractérisé en ce qu'**une amplitude montante (16) est prédéfinie en tant que grandeur d'oscillation.

5. Procédé selon une des revendications 1 à 4, **caractérisé en ce qu'**une fréquence ou durée de période variable (23) est prédéfinie en tant que grandeur d'oscillation.

6. Procédé de compactage d'un lit de ballast de voie selon une des revendications 1 à 5, **caractérisé en ce que** la durée de pénétration (13) et une énergie déployée pour la pénétration dans le lit de ballast de voie (2) sont enregistrées dans une installation d'évaluation (24).

7. Dispositif, réalisé pour la réalisation d'un procédé selon une des revendications 1 à 6, avec un module de bourrage (1), qui comprend deux outils de bourrage opposés (6) qui sont chacun accouplés par le biais d'un bras pivotant (7) à un entraînement d'adjonction (8) et un entraînement d'oscillation (9), ainsi qu'une commande (19), **caractérisé en ce qu'**une dépendance d'au moins une grandeur d'oscillation (16, 23) de la durée de pénétration (13) est prédéfinie dans la commande (19) du dispositif de telle sorte que le tracé de la grandeur d'oscillation (16, 23) se modifie automatiquement avec une durée de pénétration croissante (13) des outils de bourrage (6) dans le lit de ballast de voie (2).

8. Dispositif selon la revendication 7, **caractérisé en ce qu'**une installation d'évaluation (24) est prévue pour l'enregistrement de la durée de pénétration (13) et/ou d'une énergie déployée.

9. Dispositif selon la revendication 7 ou 8, **caractérisé en ce que** la commande (19) est réalisée de manière adaptative de telle sorte qu'elle laisse intégrer des processus de bourrage enregistrés précédents dans une optimisation d'énergie pour adapter automatiquement la dépendance prédéfinie de la grandeur d'oscillation (16, 23) de la durée de pénétration (13) en vue de l'optimisation d'énergie.

10. Dispositif selon une des revendications 7 à 9, **caractérisé en ce que** la commande (19) est accouplée en temps réel à un module de réglage (20) pour la modification de la dépendance prédéfinie de la grandeur d'oscillation (16, 23) de la durée de pénétration (13).
